# FASCICULE DE BREVET EUROPEEN

(11) **EP 2 683 622 B1**
(45) Date de publication et mention de la délivrance du brevet: **02.03.2016**
(21) Numéro de dépôt: 12708305.3
(22) Date de dépôt: 08.03.2012
(51) Int. Cl.: B65D 53/04

(54) **CONTENANT, NOTAMMENT POT DE PRODUIT COSMETIQUE, ET PROCEDE DE FABRICATION ASSOCIE**
BEHÄLTER, INSBESONDERE EINE WANNE FÜR EIN KOSMETISCHES PRODUKT, UND HERSTELLUNGSVERFAHREN DAFÜR
CONTAINER, PARTICULARLY A TUB FOR A COSMETIC PRODUCT, AND METHOD FOR MANUFACTURING SAME

(30) Priorité: 08.03.2011 FR 1100696
(43) Date de publication de la demande: 15.01.2014
(73) Titulaire: Albéa Services, 92230 Gennevilliers (FR)
(72) Inventeur: SEGUIN, Franck, F-75015 Paris (FR); BALESTRINI, Thierry, F-91630 Leudeville (FR); RONDEAU, Nicolas, F-92390 Villeneuve La Garenne (FR); RAMOS, Victor, F-78120 Rambouillet (FR); LAINE, Remy, F-56690 Landevant (FR)
(74) Mandataire: Gevers & Orès
(86) Numéro de dépôt international: PCT/EP2012/053957
(87) Numéro de publication internationale: WO 2012/120066

(56) Documents cités:
- EP-A2- 0 858 954
- DE-U1- 29 804 388
- FR-A- 1 537 953

## Description

L'invention concerne de manière générale les contenants comprenant une base surmontée d'un couvercle et adaptés pour contenir des produits, notamment des produits cosmétiques tels que des crèmes, poudres, etc. et leurs systèmes d'étanchéité.

L'invention sera décrite dans ce qui suit de manière non limitative en relation avec les applications cosmétiques. On comprendra néanmoins qu'elle est également applicable à tout contenant pourvu d'un couvercle, tel que les pots de peinture, les boîtes de thé, etc. et nécessitant une bonne étanchéité.

Les pots pour produits cosmétiques conventionnels ont généralement des systèmes de fermeture filetés, permettant de fermer le pot par vissage d'un couvercle sur la base de celui-ci. Le filetage permet d'assurer une pression homogène du couvercle sur la base, garantissant ainsi son maintien et son étanchéité.

Dans le domaine des produits cosmétiques, les pots doivent en effet être capables de garantir une étanchéité minimum malgré des écarts de pression de l'ordre de plusieurs centaines de millibars, afin d'éviter tout risque d'ouverture ou de fuite de produit en toutes circonstances, comme par exemple dans la salle de bain de l'utilisateur, lors d'un transport dans la soute d'un avion en vol, etc. Un test régulièrement pratiqué pour déterminer l'étanchéité d'un pot de produit cosmétique consiste par exemple à remplir le pot d'un liquide (eau ou glycérine, généralement colorées) et à le placer à l'envers (c'est-à-dire couvercle vers le bas et base vers le haut) ou couchée (sur le côté) sur du papier blanc absorbant dans une cloche à vide. On baisse alors la pression par paliers de 0.1 bar, soit 75 mmHg, toutes les minutes jusqu'à une pression de l'ordre de 200 à 250 mbar. L'objectif est de vérifier qu'à une telle pression, aucun liquide ne fuit pendant au moins dix secondes.

On a donc proposé d'améliorer l'étanchéité de la fermeture de pots au moyen d'un joint d'étanchéité disposé entre le couvercle et le pot.

L'étanchéité des pots de produits cosmétiques est néanmoins plus difficile à obtenir lorsque le couvercle est articulé sur la base du pot et maintenu en position fermée par l'intermédiaire d'un organe de fermeture de type loquet. Ce système de fermeture du pot est en effet de plus en plus recherché sur le marché par les utilisateurs qui le jugent plus facile et plus agréable à utiliser que les systèmes conventionnels à vis. Néanmoins, son étanchéité est moindre en comparaison avec les systèmes à vis, notamment en raison des contraintes réduites exercées par le couvercle sur la base du pot.

Pour remédier à cet inconvénient, le document US 2010/0096411 a par exemple proposé d'ajouter un joint annulaire entre le couvercle et le pot, de manière à accroître l'étanchéité entre la base et le couvercle. Néanmoins, afin de rendre l'étanchéité de ce système conforme au test sous vide décrit précédemment, les dimensions et les matériaux constitutifs du joint ainsi que le système de fermeture sont choisis de manière à comprimer fortement le joint en position de fermeture, ce qui augmente les efforts nécessaires pour l'ouverture et/ou la fermeture du pot par un utilisateur.

Il faut donc choisir un bon compromis entre l'étanchéité du pot et sa facilité d'utilisation.

Un exemple est le document DE29804388U1 décrivant un contenant comprenant une base (1), un couvercle (2) agencé pour être fermé sur la base et un couvercle intermédiaire (3) comprenant un espace (34) formé par une surface d'étanchéité (22) et un support (35) muni d'une sortie d'air (36).

Un objectif de l'invention est donc de proposer un contenant, notamment un pot de crème ou un poudrier, muni d'un couvercle, et dont le système de fermeture soit étanche en différentes circonstances, notamment conformément aux tests d'étanchéité réalisés sous cloche à vide, sans pour autant être plus difficile à ouvrir et à fermer par un utilisateur.

Pour cela, l'invention propose un contenant tel qu'un pot de produit de cosmétique, présentant les caractéristiques de la revendication 1.

Certains aspects préférés mais non limitatifs du contenant sont les suivants :
* le fluide est à pression atmosphérique,
* le fluide est de l'air,
* le matériau élastique déformable dans lequel est réalisé le joint d'étanchéité est notamment un élastomère thermoplastique du type vulcanisé TPB ou uréthane TPU (ayant une dureté shore inférieure à 85 Shore A), Styrène-Ethylène-Butadiène-Styrène (SEBS), silicone, TPU, TPV dure 85 Shore A
* dans lequel le coussin est fixé solidairement au couvercle,
* l'enveloppe comprend une partie supérieure et une partie inférieure assemblée à la partie supérieure,
* la partie supérieure et la partie inférieure sont en matière plastique du type polypropylène ou en Styrène-Ethylène-Butadiène-Styrène (SEBS),
* le joint d'étanchéité est surmoulé sur l'une des parties supérieure et inférieure de l'enveloppe ou bi-injecté avec celle-ci,
* la partie supérieure et la partie inférieure comprennent un moyeu central et un arbre complémentaire adapté pour coopérer avec le moyeu central pour assembler la partie inférieure à la partie supérieure,
* il comprend en outre une liaison rotule entre le couvercle et la partie supérieure du coussin ou entre la partie supérieure du coussin et la partie inférieure du coussin,
* la base comprend une embouchure présentant une paroi interne, et le joint d'étanchéité est disposé en périphérie de l'enveloppe et applique la contrainte sur la face interne de l'embouchure,
* la paroi interne de l'embouchure a la forme d'un épaulement,
* la base comprend une embouchure présentant un rebord supérieur, et le joint d'étanchéité est disposé sur une face inférieure de l'enveloppe et applique la contrainte sur le rebord supérieur de l'embouchure,
* le coussin comprend une partie inférieure formée d'une plaque et d'un trottoir s'étendant le long de la périphérie de la plaque, et séparé de celle-ci par un passage traversant destiné à loger le joint d'étanchéité,
* le joint d'étanchéité a la forme d'un canal en Oméga, dont les bras sont fixés au trottoir et à la plaque respectivement, tandis que la base s'étend en direction du rebord supérieur de l'embouchure formant épaulement,
* le joint d'étanchéité comprend en outre une lèvre élastique s'étendant radialement vers l'extérieur depuis le joint d'étanchéité, adaptée pour venir en contact latéral avec le rebord supérieur de manière à assurer une étanchéité diamétrale avec le pot,
* le coussin est disposé à l'intérieur du couvercle,
* la base comprend une embouchure, et le couvercle est articulé sur la base en étant mobile entre une position ouverte dans laquelle le couvercle est susceptible de pivoter par rapport à la base et une position fermée dans laquelle le couvercle est rabattu sur l'embouchure de la base,
* il comprend en outre un système de fermeture adapté pour maintenir le couvercle en contact avec l'embouchure de la base en position de fermeture, et
* le couvercle comprend une surface interne munie de filetages adaptés pour coopérer avec des filetages agencés sur une surface externe d'une embouchure de la base.

Selon un deuxième aspect, l'invention propose un procédé de fabrication d'un contenant conforme à l'invention, caractérisé en ce qu'il comprend les étapes suivantes :
- fournir la base et le couvercle du contenant,
- fabriquer le coussin,
- fixer le coussin sur le couvercle et
- fixer le couvercle sur la base.

Certains aspects préférés mais non limitatifs du procédé sont les suivants :
* l'enveloppe comprend une partie supérieure, une partie inférieure et un joint d'étanchéité, et le procédé comprend en outre une étape d'assemblage de la partie supérieure avec la partie inférieure et le joint d'étanchéité de manière à enfermer le fluide dans l'enceinte étanche,
* la partie supérieure et la partie inférieure sont assemblées par soudure au laser, par soudure par ultrasons, par soudure miroir chauffant, ou par collage, et
* il comprend en outre une étape de surmoulage ou de bi-injection du joint d'étanchéité sur l'une parmi les parties inférieure et supérieure composant enveloppe.

D'autres caractéristiques, buts et avantages de la présente invention apparaîtront à la lecture de la description détaillée qui va suivre, au regard des figures annexées, données à titre d'exemples non limitatifs et sur lesquelles :
La figure 1 représente une vue éclatée d'un premier mode de réalisation d'un contenant selon l'invention,
La figure 2 représente une vue de côté du mode de réalisation de la figure 1,
La figure 3a représente une vue en coupe transversale du mode de réalisation de la figure 1,
La figure 3b représente une variante de la figure 3a,
La figure 4a représente une vue en élévation d'un premier élément constitutif d'un coussin pouvant être utilisés dans le mode de réalisation de la figure 1,
La figure 4b représente une vue en élévation d'un deuxième élément constitutif d'un coussin pouvant être utilisés dans le mode de réalisation de la figure 1,
La figure 4c représente une vue en élévation du deuxième élément constitutif de la figure 4b muni du joint d'étanchéité,
La figure 4d est une coupe transversale du deuxième élément de la figure 4c,
La figure 5 représente une vue éclatée d'un deuxième mode de réalisation d'un contenant selon l'invention,
La figure 6 représente une vue de côté du mode de réalisation de la figure 5,
La figure 7a représente coupe transversale du mode de réalisation de la figure 5,
La figure 7b représente une variante de la figure 7a,
Les figures 8a et 8b illustrent une vue de face et une vue en coupe respectivement d'un premier élément constitutif d'un coussin pouvant être utilisé dans le mode de réalisation de la figure 5,
Les figures 8c et 8d illustrent une vue de face et une vue en coupe respectivement d'un deuxième élément constitutif d'un coussin muni d'un joint d'étanchéité pouvant être utilisés dans le mode de réalisation de la figure 5,
La figure 9 représente une vue en coupe d'un logement pour un applicateur adapté pour être mis en oeuvre dans un contenant selon l'invention,
Les figures 10 et 11 représentent une vue en coupe transversale d'une variante du deuxième mode de réalisation d'un contenant selon l'invention.

Nous allons à présent décrire un contenant 1 conforme à l'invention en référence aux figures annexées. Dans ce qui suit, le contenant 1 sera un pot de produit cosmétique 5 du type pot de crème. Ceci n'est cependant pas limitatif.

Comme illustré sur les figures, un pot 1 comprend une base 10, et un couvercle 20 adapté pour fermer une embouchure 12 de la base 10.

Le couvercle 20 peut être articulé sur la base 10 par l'intermédiaire d'une charnière 22. Afin de maintenir le couvercle 20 rabattu sur la base 10
lorsque le pot est fermé, celui-ci peut en outre comprendre un système de fermeture 24, tel qu'un bouton poussoir ou un loquet.

En variante (non représentée sur les figures), le couvercle 20 peut être vissé sur la base 10, et comprend alors des filetages sur une face interne adaptés pour coopérer avec des filetages complémentaires d'une face externe de l'embouchure 12 de la base.

Le pot 1 comprend en outre un coussin 30, disposé entre le couvercle 20 et la base 10. Ici, le coussin 30 est solidaire du couvercle 20, de sorte que lorsqu'un utilisateur ouvre le pot 1 en séparant le couvercle 20 de la base 10, le coussin 30 libère l'embouchure 12 et laisse l'accès libre à son contenu 5.

Cette forme de réalisation présente l'avantage de garantir le bon positionnement du coussin 30 par rapport à l'embouchure 12 de la base 10 et au couvercle 20.

Ceci n'est cependant pas limitatif. Il est en effet envisageable de mettre en oeuvre un coussin 30 mobile, qui soit monté de manière amovible ou articulé sur l'embouchure 12 de la base 10 ou qui ne soit solidaire ni de la base 10 ni du couvercle 20. Lors de l'utilisation du pot 1, il suffit alors de retirer le coussin 30 afin d'avoir accès à son contenu 5.

Le coussin 30 a pour fonction d'assurer l'étanchéité du pot 1 lorsque celui-ci est fermé, c'est-à-dire lorsque le couvercle 20 est refermé sur la base 10 (par vissage ou par rabattement), que l'on soit en conditions d'utilisation normales (à pression atmosphérique (de l'ordre de 101 325 Pa, c'est-à-dire environ 1 bar), comme dans une salle de bain) ou « extrêmes » (au cours des tests d'étanchéité sous cloche à vide, ou dans la soute à bagage d'un avion en vol).

Pour cela, il comprend une enveloppe 33 formée d'une partie supérieure 32, adjacente au couvercle, une partie inférieure 34, adjacente à la base et assemblée avec un joint d'étanchéité 40 sur la partie supérieure 32 de manière à former une enceinte fermée étanche 35 contenant un fluide 36. Ici, le fluide 36 est de l'air ambiant, mais peut être remplacé par d'autres fluides tels que de l'eau, un gel, du silicone, ou une combinaison de ceux-ci etc.

Par ailleurs, le joint d'étanchéité 40 est en outre adapté pour réaliser une étanchéité entre le milieu extérieur au pot 1 et son contenu 5 lorsque le pot 1 est fermé.

Enfin, les matériaux constitutifs, les dimensions et la forme de l'enveloppe 33 et du joint d'étanchéité 40 ainsi que le fluide 36 sont choisis de manière à obtenir un coussin 40 déformable. Ainsi, lors de la fermeture du pot 1, le couvercle 20 et la base 10 se rapprochent et exercent un effort sur le fluide 36 par déformation de l'enceinte étanche 35, le fluide exerçant alors lui-même une force sur le joint d'étanchéité 40 et le comprime contre l'embouchure 12 de la base 10.

Selon une forme de réalisation préférée, en conditions normales d'utilisation, le fluide 36 au sein de l'enceinte 35 est à pression atmosphérique. De la sorte, lors des tests d'étanchéité sous cloche à vide, la différence de pression entre le fluide dans l'enceinte 35 et le milieu environnant (sous la cloche) renforce l'étanchéisation réalisée par le coussin 30. En effet, la différence de pression détend le fluide ce qui augmente le volume interne de l'enceinte 35 qui applique par conséquent une contrainte supplémentaire sur la base 10 par l'intermédiaire du joint d'étanchéité 40, le pot 1 étant maintenu fermé grâce aux moyens de fermeture (filetage ou charnière et bouton poussoir) du couvercle 20 sur la base 10.

La mise en oeuvre du fluide 36 dans l'enceinte 35 en combinaison avec le joint d'étanchéité 40 permet donc d'augmenter nettement l'étanchéité du pot 1 en condition extrêmes d'utilisation, c'est-à-dire à de faibles pressions (comme dans les soutes à bagage des avions en vol ou lors des tests sous cloche à vide), sans pour autant augmenter la difficulté de manipulation du pot en conditions normales d'utilisation à pression atmosphérique (dans la salle de bain, etc.). De la sorte, la manipulation (ouverture/fermeture) du pot 1 par un utilisateur n'est pas modifiée ; en particulier, elle n'est pas rendue plus difficile en augmentant les efforts de fermeture et d'ouverture du pot 1 en conditions normales d'utilisation, mais permet tout de même de satisfaire les exigences des distributeurs des pots en matière d'étanchéité. La différence de pression sous cloche à vide apporte en effet à elle seule la résistance supplémentaire à l'ouverture, à la fermeture et aux fuites rendue nécessaire par la faible pression du milieu environnant.

Nous allons à présent décrire une première forme de réalisation du pot 1 en relation avec les figures 1 à 4 annexées.

Comme on peut le voir sur les figures, la base 10 peut notamment comprendre les éléments suivants : un boîtier inférieur 14, adjacent au fond de la base 10 et ayant principalement un rôle esthétique, dans lequel est disposée une garniture 16 adaptée pour loger un godet 18.

Ici, le boîtier inférieur 14 est de section polygonale carrée. Ceci n'est cependant pas limitatif, dans la mesure où le boîtier inférieur 14 a globalement un rôle esthétique et de contenant pour les autres éléments de la base 10.

Sur les figures annexées, la garniture 16 comprend un logement 16a agencé pour recevoir le godet 18, présentant au niveau de son embouchure une plateforme 16b de forme générale complémentaire de l'embouchure du boîtier inférieur 14 de manière à pouvoir être insérée et maintenue en position en force, par clipsage et/ou par adhésion dans le boîtier inférieur 14. Ici, le godet 18 et le logement 16a sont cylindriques, de sorte qu'il existe un espace 50 entre la paroi cylindrique externe du logement 16a et la paroi polygonale interne du boîtier inférieur 14. Selon une forme de réalisation, cet espace 50 peut notamment être exploité pour loger un applicateur 55.

Le godet 18 est destiné à recevoir le produit cosmétique 5, par exemple de la crème ou une poudre. Il peut en outre être recouvert d'un opercule 19 pouvant avoir une fonction esthétique et/ou jouer un rôle de témoin d'ouverture.

Dans la forme de réalisation illustrée sur les figures 1 à 4, l'embouchure 12 de la base 10 sur laquelle le joint d'étanchéité 40 applique une contrainte lors de la fermeture du pot 1 correspond en fait à l'embouchure du godet 18. Cette embouchure 12 comprend notamment une paroi interne 12a.

Le couvercle 20 quant à lui comprend une partie supérieure 26, typiquement de section similaire à celle du boîtier inférieur 14, ainsi qu'une partie inférieure 28 adaptée pour recevoir le coussin 30. La partie supérieure 26 du couvercle 20 est ici à distance et la plus éloignée de la base 10 tandis que la partie inférieure 28 est adjacente au coussin 30, du côté de la base 10.

La partie inférieure 28 du couvercle 20 peut par exemple être une plaque insérée en force, par clipsage ou par adhésion dans la partie supérieure 26 du couvercle 20, et comprend des moyens de solidarisation 28a avec le coussin 30.

Enfin, le coussin 30 est ici réalisé en deux parties 32, 34 assemblées de manière étanche avec le joint d'étanchéité 40.

Comme illustré en figure 4b, la partie supérieure 32 du coussin 30 est formée d'une jante 32b reliée à un moyeu central 32c par l'intermédiaire de rayons 32d, typiquement six rayons 32d. La jante 32b, le moyeu 32c et les rayons 32d sont fixés par ailleurs sur une surface inférieure d'une plaque 32a, dont la forme correspond de préférence à celles de la paroi interne 12a de l'embouchure 12 de la base 10, ici de l'embouchure du godet 18, afin d'améliorer l'étanchéité du pot 1.

La plaque 32a comprend en outre une surface supérieure comportant des moyens de solidarisation avec la partie inférieure 28 du couvercle 20.

Ici, le coussin 30 est donc de forme générale circulaire, mais pourrait également être polygonal ou quelconque selon la forme du godet 18.

Comme illustré en figure 4a, la partie inférieure 34 du coussin 30 quant à elle comprend une plaque 34a de forme et de dimensions similaires à celles de la plaque supérieure 32, sur une surface de laquelle s'étend une jante 34b reliée à un arbre central 34c complémentaire du moyeu 32c de la partie supérieure par l'intermédiaire de rayons 34d, typiquement quatre rayons 34d. De préférence, la jante 34b est disposée à distance du rebord de la plaque 34a de manière à laisser un trottoir 34e s'étendant sur toute la périphérie de la plaque 34a.

Le trottoir 34e est destiné à recevoir le joint d'étanchéité 40.

Selon une forme de réalisation préférée, le joint d'étanchéité 40 est surmoulé directement sur tout ou partie de la largeur du trottoir 34e. Ici, il présente une forme générale en L, la base du L étant surmoulée sur le trottoir 34e tandis que le corps du L s'étend sensiblement perpendiculairement au trottoir 34e, de manière adjacente à son rebord. La partie inférieure 34 peut alors comprendre en outre une nervure 34f s'étendant de manière continue ou discontinue le long du trottoir 34e, sur laquelle est surmoulée la base du L du joint d'étanchéité 40, afin d'améliorer son maintien sur la partie inférieure 34 du coussin 30.

En variante, le joint d'étanchéité est fixé sur la partie inférieure 34 par collage. Il peut également être injecté ou extrudé puis assemblé directement sur une partie supérieure (par soudure laser, ultrasons ou miroir chauffant), ou encore bi-injecté avec la partie supérieure 32.

Le coussin 30 est alors assemblé, par emboîtement du moyeu 32c avec l'arbre 34c, de sorte que la plaque 32a de la partie supérieure 32 soit en contact avec le joint d'étanchéité 40. Ici, la plaque 32a est en fait en contact avec la partie libre du corps en L du joint 40.

Avantageusement, les parties supérieure 32 et inférieure 34 et le joint d'étanchéité 40 sont fixés ensemble de manière étanche, par exemple par soudage au laser, par ultrasons ou miroir, de manière à former l'enceinte étanche 35.

On comprendra donc que dans cette forme de réalisation, l'enceinte étanche 35 a la forme d'une chambre à air annulaire, qui s'étend entre la jante 32b et le joint d'étanchéité 40.

Lorsque le fluide 36 est de l'air ambiant, celui-ci est simplement emprisonné entre les deux parties 32 et 34 du coussin 30 lors de l'assemblage, et se trouve donc à pression atmosphérique. Il est bien entendu possible d'insérer un fluide 36 sous pression entre les deux plaques 32 et 34, qu'il s'agisse d'un gaz, d'un liquide, d'un gel ou d'une combinaison de ceux-ci. Par ailleurs, le coussin 30 est disposé contre la partie inférieure 28 du couvercle 20 de sorte que le joint d'étanchéité 40, qui s'étend en périphérie de l'enveloppe 33, soit agencé pour exercer une contrainte radiale (c'est-à-dire de l'intérieur du pot vers l'extérieur de celui-ci) sur la paroi interne 12a de l'embouchure 12 du godet 18. Dans l'exemple illustré en figures 2 et 3, le coussin 30 fait donc saillie par rapport à la partie inférieure 28. Néanmoins, lorsque le couvercle 20 est suffisamment profond par rapport à l'embouchure 12 pour recouvrir les parois externes de l'embouchure 12 et de la base 10 lorsque le pot 1 est fermé, le coussin 30 peut être disposé à l'intérieur du couvercle 20 et ne pas en dépasser.

On comprendra bien entendu que la forme de réalisation que l'on vient de décrire n'est pas limitative, et que l'invention couvre également les coussins 30 dont le moyeu s'étend depuis la plaque de la partie inférieure 34 et l'arbre est disposé au centre de la jante de la partie supérieure 32, et/ou le joint d'étanchéité 40 est fixé sur la partie supérieure 32 du coussin 30 (et non sur la partie inférieure 34), et/ou le joint d'étanchéité 40 est fixé sur le coussin 30 après assemblage des parties supérieure 32 et inférieure 34, etc., ces formes de réalisation étant parfaitement équivalentes.

Par ailleurs, dans cette forme de réalisation, l'étanchéisation de l'ouverture et de la fermeture du pot 1 est encore améliorée par la présence d'air à l'intérieur du pot 1, notamment après première ouverture par un utilisateur. En effet, en conditions "extrêmes" d'utilisation, l'air contenu dans le pot 1 (entre le produit cosmétique 5 et le coussin 30), qui est à pression atmosphérique, se dilate et exerce par conséquent une pression sur la partie inférieure 34 du coussin 30. Cette pression sur la partie inférieure 34 du coussin 30 tend donc à renforcer l'effort appliqué par le fluide 36 à l'intérieur de l'enceinte étanche 35 sur le joint d'étanchéité 40, et à améliorer encore le contact entre le joint d'étanchéité 40 et la paroi interne 12a de l'embouchure 12.

Afin d'améliorer l'étanchéisation du pot 1, la paroi interne 12a de l'embouchure 12 du godet 18 peut en outre avoir la forme d'un épaulement 12c. Ainsi, lors de la fermeture du couvercle 20 sur la base 10 du pot 1, le joint d'étanchéité 40 est écrasé contre la paroi interne 12a de l'épaulement 12c. Il se déforme alors s'arrondit au niveau du contact avec l'épaulement 12c, de sorte qu'une première partie du joint 40 vient en appui contre la base horizontale 12c' de l'épaulement 12c, réalisant une première étanchéisation, tandis qu'une deuxième partie du joint 40 vient en appui contre la partie verticale 12c" de l'épaulement 12c, réalisant une deuxième étanchéisation.

Cette forme de réalisation permet en outre de réduire les exigences dimensionnelles du joint d'étanchéité 40. En effet, l'étanchéisation est garantie par les efforts radiaux et normaux appliqués au joint d'étanchéité 40 lors de sa déformation contre l'épaulement 12c de la paroi interne 12a, qui font que le joint 40 est écrasé sur toute sa périphérie contre la partie verticale de l'épaulement 12c. La précision dimensionnelle nécessaire est donc moindre tout en garantissant un contact sur toute la périphérie du joint d'étanchéité 40.

Par opposition, dans le cas d'une embouchure 12 dont la paroi interne 12a est droite et ne présente pas d'épaulement, seul un effort radial est appliqué au joint d'étanchéité 40, de sorte que celui-ci doit présenter une plus grande régularité dimensionnelle si l'on souhaite que ce contact simple garantisse l'étanchéité. Cette précision dimensionnelle est d'autant plus importante lorsque la paroi interne 12a est droite du fait que la partie verticale du L du joint d'étanchéité 40 est droite. Une variante de réalisation consiste alors à mettre en oeuvre un joint d'étanchéité 40 présentant non pas une section en L, comme illustré sur les figures 4c et 4d notamment, mais plutôt une section en U (non illustré), la base du U étant dirigée vers la paroi interne 12a de l'embouchure 12, tandis que les bras du U s'étendent sensiblement parallèlement à la partie inférieure 34 du coussin 30. De la sorte, on garantit un contact plus homogène entre le joint d'étanchéité 40 en U et la paroi interne 12a sur toute la périphérie de l'embouchure 12 malgré des erreurs de dimensionnement et de forme du joint 40.

Selon une deuxième forme de réalisation du pot 1, illustrée sur les figures 5 à 8 et 10 à 11 annexées, le joint d'étanchéité 40 s'étend depuis la face inférieure de la partie inférieure 34 de l'enveloppe 33.

Ici encore, la base 10 du pot 1 comprend un boîtier inférieur 14, une garniture 16 et un godet 18, sensiblement identiques à ceux du premier mode de réalisation.

Par ailleurs, l'embouchure 12 de la base 10 sur laquelle le joint d'étanchéité 40 applique également une contrainte lors de la fermeture du pot 1 correspond à l'embouchure du godet 18, qui comprend notamment un rebord supérieur 12b.

Le couvercle 20 quant à lui comprend également une partie supérieure 26 similaire à celle du boîtier inférieur 14, ainsi qu'une partie inférieure 28 adaptée pour recevoir le coussin 30.

Enfin, le coussin 30 est réalisé en deux parties assemblées de manière étanche avec le joint d'étanchéité. Ici, la forme et les dimensions du coussin 30 correspondent sensiblement à celles de l'embouchure 12 de la base 10, et plus particulièrement du rebord supérieur 12b de l'embouchure 12 du godet 18. Le coussin 30 est donc à nouveau de forme générale circulaire, mais pourrait également être polygonal ou quelconque selon la forme du godet 18.

Comme illustré en figure 8a, la partie supérieure 32 du coussin 30 est formée d'une plaque 32a dont une surface supérieure comprend des moyens de solidarisation 28a avec la partie inférieure 28 du couvercle 20, par exemple du type clipsage. La plaque 32a peut en outre comprendre une pluralité de rayons 32d s'étendant radialement depuis les moyens de solidarisation 28a, et jouant un rôle de rigidification.

La partie inférieure 34 du coussin 30 quant à elle comprend une plaque 34a de forme et de dimensions similaires à celles de la plaque supérieure 32a.

La partie inférieure 34 comprend en outre un trottoir 34e s'étendant le long de la périphérie de la plaque 34a, et séparé de celle-ci par un passage 38 traversant destiné à loger le joint d'étanchéité 40. Le joint d'étanchéité 40 peut par exemple être surmoulé dans le passage 38 de la plaque inférieure 34a, et s'étendre perpendiculairement à sa surface inférieure. En variante, le joint peut également être bi-injecté avec la partie inférieure 34. Selon la forme de réalisation illustrée en figures 8c et 8d, le joint d'étanchéité 40 a la forme d'un canal 40a en Oméga, comprenant une base 40a", qui peut être globalement arrondie comme illustré sur les figures, 7 à 8 et 10 à 11, et de bras 40a', qui s'étendent depuis la base 40a" et se terminent au niveau de leur extrémité libre par deux pattes. Ici, la base 40a a la forme d'un demi-cercle au repos (c'est-à-dire lorsque le couvercle 20 n'est pas refermé sur le pot 1. Ceci n'est cependant pas limitatif. Par ailleurs, chaque patte du canal est configurée pour être fixée au trottoir 34e ou à la plaque respectivement, tandis que sa base 40a", s'étend en direction de la base du pot 10.

De manière optionnelle, le joint d'étanchéité 40 en forme de canal 40a en Oméga peut en outre comprendre une lèvre 40b élastique s'étendant radialement vers l'extérieur du pot 1 depuis une extrémité radiale du joint d'étanchéité 40. La lèvre 40b est réalisée de manière à venir en contact latéral avec le pot afin d'assurer une étanchéité diamétrale du pot (voir les figures 10 et 11).

Pour cela, la lèvre 40b peut par exemple avoir une forme annulaire et s'étendre sur tout ou partie de la circonférence du canal 40a depuis la patte du bras externe 40a' du canal 40a en Oméga, ou d'une zone au voisinage de celui-ci, en direction du godet 18, et peut être réalisée d'une pièce avec le canal 40, ou rapportée sur celui-ci. La lèvre 40b peut en outre présenter un point d'inflexion, comme visible par exemple sur la figure 11, de manière à accentuer l'effort appliqué contre le pot 1, et donc améliorer l'étanchéité avec celui-ci.

La paroi interne 12a de l'embouchure 12 du godet 18 peut alors avoir la forme d'un épaulement 12c afin d'améliorer encore l'étanchéité du pot 1.

Ainsi, lors de la fermeture du couvercle 20 sur la base 10 du pot 1, la lèvre 40b du joint d'étanchéité 40 est écrasée contre la paroi interne 12a de l'épaulement 12c et se déforme sous l'effet de la pression qui lui est appliquée. De la sorte, de manière similaire à la première forme de réalisation, une première partie du joint 40 (à savoir la base 40a" du canal 40a en forme d'Oméga) vient en appui contre la base horizontale 12c' de l'épaulement 12c, réalisant une première étanchéisation, tandis qu'une deuxième partie du joint 40 (la lèvre 40b) vient radialement en appui contre la partie verticale 12c" de l'épaulement 12c et réalise une deuxième étanchéisation.

Le rebord externe de la plaque 34a et/ou le rebord interne du trottoir 34^{e}, qui sont adjacents au joint d'étanchéité 40, peuvent alors comprendre chacun un épaulement 34g, s'étendant de manière continue ou discontinue, sur lesquels est surmoulé le joint d'étanchéité 40, afin d'améliorer son maintien sur la partie inférieure 34 du coussin 30. De manière optionnelle, l'épaulement 34g peut comprendre des gorges 34f adaptées pour améliorer encore la tenue du joint d'étanchéité 40 sur la partie inférieure 34.

En variante, le joint d'étanchéité 40 peut être collé à la partie inférieure 34, ou soudé au laser ou par ultrasons.

Selon une deuxième variante (non illustrée sur les figures), la partie inférieure 34, le trottoir 34e et le joint d'étanchéité 40 (avec ou sans lèvre 40b) sont monoblocs et réalisés d'un seul tenant, par exemple par moulage par injection de Styrène-Ethylène-Butadiène-Styrène (SEBS).

Selon une troisième variante (non illustrée sur les figures), le joint d'étanchéité 40 est directement surmoulé sur la partie supérieure 32 ou bi-injecté avec celle-ci en emprisonnant le fluide. Dans cette variante de réalisation, le coussin 30 ne comprend alors pas de partie inférieure.

Le coussin 30 est alors assemblé en fixant les plaques 32a et 32b ensemble de manière étanche, par exemple par soudage au laser, par ultrasons ou par miroir chauffant, de manière à former l'enceinte étanche 35 avec le joint d'étanchéité 40.

On comprendra que, dans cette forme de réalisation, l'enceinte étanche 35 présente une forme annulaire dont les parois correspondent au joint d'étanchéité 40 et à la partie de la paroi supérieure 32a adjacente au joint 40.

A nouveau, le fluide 36 est de l'air emprisonné entre les deux parties 32 et 34 de l'enveloppe 33 lors de l'assemblage, ou un fluide (gaz, liquide, gel ou une combinaison de ceux-ci) inséré sous pression entre les deux plaques.

Par ailleurs, le coussin 30 est disposé de préférence contre la plaque inférieure 28 du couvercle 20 de sorte que le joint d'étanchéité 40 exerce une contrainte sur le rebord supérieur 12b de l'embouchure 12 du godet 18. Le coussin 30 peut donc être disposé à l'intérieur du couvercle 20, sans en faire saillie.

Pour cela, la partie inférieure 28 du couvercle 20 peut par exemple comprendre un logement 29 adapté pour recevoir le coussin 30. De la sorte, la mise en oeuvre d'un coussin 30 conformément à l'invention n'augmente pas l'encombrement à l'intérieur du pot 1. Le volume de produit cosmétique pouvant être contenu dans le pot 1 est donc plus important.

Par ailleurs, comme illustré sur la figure 7, le rebord supérieur peut être plan et s'étendre sensiblement parallèlement à la partie inférieure 34 lorsque le pot 1 est fermé.

Dans cette forme de réalisation, la précision dimensionnelle du joint d'étanchéité 40 doit en revanche être plus importante que dans la forme de réalisation illustrée sur la figure 3, dans la mesure où le contact entre le joint d'étanchéité 40 et l'embouchure 12 est simple (seul un effort normal étant exercé sur le joint d'étanchéité 40 par le rebord supérieur 12b de l'embouchure 12). Le joint d'étanchéité 40 doit donc présenter une régularité de forme et dimensionnelle suffisantes pour garantir un appui sensiblement homogène sur toute la périphérie du rebord supérieur 12b.

Dans les deux formes de réalisation décrites ci-dessus, les parties supérieure 32 et inférieure 34 du coussin 30 peuvent être réalisées en matière plastique rigide du type polypropylène, tandis que le joint d'étanchéité 40 est réalisé dans un matériau élastique déformable, tel qu'un élastomère thermoplastique vulcanisé TPV, un thermoplastique uréthane TPU de dureté inférieure à 85 Shore A, du SEBS, du silicone, etc.

Par ailleurs, la pression appliquée par le joint d'étanchéité 40 sur l'embouchure 12 - qu'il s'agisse de la paroi interne 12a (cas du premier mode de réalisation en référence aux figures 1 à 4) ou du rebord supérieur 12b (cas du deuxième mode de réalisation, en référence aux figures 5 à 8) - peut être homogénéisée par la mise en oeuvre d'une liaison rotule R entre la partie inférieure 28 du couvercle 20 et le coussin 30 et/ou entre la partie supérieure 32 et la partie inférieure 34 du coussin 30. Cette liaison rotule R permet en effet de compenser des décalages dimensionnels ou dus à la fabrication.

Par exemple, et comme illustré sur la figure 3a et 7a annexées, le moyeu central 32c et l'arbre central 34c peuvent présenter un jeu axial (dans une direction parallèle à l'axe du moyeu 32c et de l'arbre 34c) et radial (transversalement à l'axe du moyeu 32 et de l'arbre 34c) jouant le rôle d'une liaison rotule et permettant à la partie inférieure 34 de se translater et de pivoter autour du moyeu central 32c par rapport à la partie supérieure.

En variante, et comme illustré sur les figures 3b et 7b annexées, la liaison entre la partie supérieure 32 du coussin 30 et les moyens de solidarisation 28a peut être une liaison rotule, autorisant des pivotements de la partie supérieure 32 par rapport à la partie inférieure 28 du couvercle 20.

Pour une embouchure 12 ayant un diamètre de l'ordre de 62 mm, les plaques 32a et 32b peuvent par exemple présenter alors un diamètre de l'ordre de 60 mm pour une hauteur une fois emboîtées et munies du joint d'étanchéité 40 d'environ quinze millimètres pour la première forme de réalisation, et d'environ six millimètres pour la deuxième forme de réalisation.

Le pot 1 peut en outre comprendre un logement 60 agencé pour recevoir un applicateur 55 de produit. Un tel logement 60 est visible par exemple sur les figures 5 à 7 et 9.

Ce logement 60 peut notamment être agencé dans l'espace 50 aménagé entre la face interne du boîtier inférieur 14 et la face externe de la garniture 16.

L'applicateur 55 a ici la forme d'une cuillère, présentant un manche 56 pouvant être plat ou ergonomique, à l'extrémité duquel s'étend une partie 57 plane ou creuse et agencée pour prendre une dose de produit cosmétique 5 dans le godet 18. La cuillère est par ailleurs coudée et présente par exemple un angle supérieur à 90° entre la partie creuse 57 et le manche 56, typiquement de l'ordre de 120°.

Le logement 60 quant à lui comprend une lame 62, montée de manière élastique dans le fond 64 du logement 60, de sorte qu'en position de repos, la lame 62 s'éloigne du fond 64 du logement 60.

Comme visible sur la figure 9, le fond 64 est sensiblement parallèle à une paroi latérale du boîtier inférieure 14.

En utilisation, lorsqu'un utilisateur referme le pot 1, il insère l'applicateur 55 dans le logement 60, partie creuse 57 vers le bas, jusqu'à ce que celle-ci arrive en butée contre la lame élastique 62. Les dimensions du logement 60 et de l'applicateur 55 sont alors telles que le manche 56 de l'applicateur 55 fait alors saillie en dehors du logement 60, dépassant ainsi par rapport à l'embouchure 12 de la base 10. Puis, en fermant le couvercle 20 sur la base 10, le couvercle 20 (et le cas échéant le coussin 30) appuie alors sur l'extrémité libre du manche 57 et enfonce l'applicateur 55 dans le logement 60 en contraignant la lame 62 élastiquement en direction du fond 64 de celui-ci.

L'insertion de l'applicateur 55 peut être facilitée par la mise en oeuvre d'une surface 66 incurvée au fond du logement 60, adaptée à la forme coudée de l'applicateur 55. Par ailleurs, la face supérieure 68 du logement peut par exemple être complémentaire de la face externe de la garniture 16 et fixée sur celle-ci, par exemple par emboîtement, collage, etc.

Cette forme de réalisation est particulièrement adaptée aux pots munis d'un couvercle 20 articulé sur la base 10, et n'est pas limitée à la mise en oeuvre de moyens d'étanchéité avec coussin, mais peut être adaptée à tout pot présentant un espace pouvant recevoir le logement 60.

## Revendications

1. Contenant (1), tel qu'un pot de produit de cosmétique (5), comprenant
- une base (10),
- un couvercle (20), agencé pour être fermé sur la base (10), et
- un coussin (30) déformable disposé entre la base (10) et le couvercle (20),
ledit coussin (30) comprenant une enveloppe (33) et un joint d'étanchéité (40) formant une enceinte (35) ainsi qu'un fluide (36) contenu dans l'enceinte (35), ledit joint d'étanchéité étant réalisé dans un matériau élastique déformable, **caractérisé en ce que**
ladite enceinte (35) est étanche, et le coussin (30) est agencé pour appliquer une contrainte sur la base (10) par l'intermédiaire du joint d'étanchéité (40) lorsque le couvercle (20) est fermé sur la base (10).

2. Contenant (1) selon la revendication 1, dans lequel le fluide (36) est à une pression supérieure ou égale à la pression atmosphérique.

3. Contenant (1) selon l'une des revendications 1 et 2, dans lequel le joint d'étanchéité (40) est réalisé dans un matériau élastique déformable, notamment un élastomère thermoplastique, Styrène-Ethylène-Butadiène-Styrène (SEBS), silicone.

4. Contenant (1) selon l'une des revendications 1 à 3, dans lequel l'enveloppe (33) comprend une partie supérieure (32) et une partie inférieure (34) assemblée à la partie supérieure (32), et le joint d'étanchéité (40) est surmoulé sur l'une des parties supérieure (32) et inférieure (34) de l'enveloppe (33) ou bi-injecté avec celle-ci.

5. Contenant (1) selon l'une des revendications 1 à 4, dans lequel dans lequel l'enveloppe (33) comprend une partie supérieure (32) et une partie inférieure (34) assemblée à la partie supérieure (32), la partie supérieure (32) et la partie inférieure (34) comprenant un moyeu central (32c) et un arbre (34c) complémentaire adapté pour coopérer avec le moyeu central (32c) pour assembler la partie inférieure (34) à la partie supérieure (32).

6. Contenant (1) selon la revendication 5, comprenant en outre une liaison rotule (R) entre le couvercle (20) et la partie supérieure (32) du coussin (30) ou entre la partie supérieure du coussin (32) et la partie inférieure du coussin (34).

7. Contenant (1) selon l'une des revendications 1 à 6, dans lequel la base comprend une embouchure (12) présentant une paroi interne (12a), et le joint d'étanchéité (40) est disposé en périphérie de l'enveloppe (33) et applique la contrainte sur la face interne de l'embouchure (12).

8. Contenant selon la revendication 7, dans lequel la paroi interne (12a) de l'embouchure (12) a la forme d'un épaulement (12c).

9. Contenant (1) selon l'une des revendications 1 à 8, dans lequel la base comprend une embouchure (12) présentant un rebord supérieur (12b), et le joint d'étanchéité (40) est disposé sur une face inférieure de l'enveloppe (33) et applique la contrainte sur le rebord supérieur (12b) de l'embouchure (12).

10. Contenant (1) selon la revendication 9, dans lequel le coussin (30) comprend une partie inférieure (34) formée d'une plaque (34a) et d'un trottoir (34e) s'étendant le long de la périphérie de la plaque (34a), et séparé de celle-ci par un passage (38) traversant destiné à loger le joint d'étanchéité (40).

11. Contenant (1) selon la revendication 10, dans lequel le joint d'étanchéité (40) a la forme d'un canal (40a) en Oméga, dont les bras (40a') sont fixés au trottoir (34e) et à la plaque (34a) respectivement, tandis que la base (40a") s'étend en direction du rebord supérieur (12b) de l'embouchure (12) formant épaulement.

12. Contenant (1) selon la revendication 11, dans lequel le joint d'étanchéité (40) comprend en outre une lèvre (40b) élastique s'étendant radialement vers l'extérieur depuis le joint d'étanchéité (40), adaptée pour venir en contact latéral avec le rebord supérieur (12c) de manière à assurer une étanchéité diamétrale avec le pot (1).

13. Procédé de fabrication d'un contenant selon l'une des revendications 1 à 12, **caractérisé en ce qu'**il comprend les étapes suivantes :
- fournir la base (10) et le couvercle (20) du contenant (1),
- fabriquer le coussin (30),
- fixer le coussin (30) sur le couvercle (20) et
- fixer le couvercle (20) sur la base (10).

14. Procédé de fabrication selon la revendication 13, dans lequel l'enveloppe (33) comprend une partie supérieure (32), une partie inférieure (34) et un joint d'étanchéité (40), et le procédé comprend en outre une étape d'assemblage de la partie supérieure (32) avec la partie inférieure (34) et le joint d'étanchéité (40) de manière à enfermer le fluide (36) dans l'enceinte étanche (35).

## Patentansprüche

1. Behälter (1), wie beispielsweise eine Wanne für ein kosmetisches Produkt (5), umfassend
- eine Basis (10),
- einen Deckel (20), der angebracht ist, um auf der Basis (10) geschlossen zu werden, und
- ein verformbares Kissen (30), das zwischen der Basis (10) und dem Deckel (20) angeordnet ist,
wobei das Kissen (30) eine Hülle (33) und eine Dichtung (40), die ein Gehäuse (35) bilden, sowie ein Fluid (36), das in dem Gehäuse (35) enthalten ist, umfasst, wobei die Abdichtung aus einem verformbaren elastischem Material ausgeführt ist, **dadurch gekennzeichnet, dass**
der Behälter (35) dicht ist und dass das Kissen (30) angebracht ist, um mithilfe der Dichtung (40) einen Druck auf die Basis (10) auszuüben, wenn der Deckel (20) auf der Basis (10) geschlossen ist.

2. Behälter (1) nach Anspruch 1, wobei das Fluid (36) mit einem Druck beaufschlagt ist, der größer oder gleich dem Atmosphärendruck ist.

3. Behälter (1) nach einem der Ansprüche 1 und 2, wobei die Dichtung (40) aus einem verformbaren elastischen Material, insbesondere einem thermoplastischen Elastomer, Styrol-Ethylen-Butadien-Styrol (SEBS), Silicon ausgeführt ist.

4. Behälter (1) nach einem der Ansprüche 1 bis 3, wobei die Hülle (33) einen oberen Teil (32) und einen unteren Teil (34) umfasst, die am oberen Teil (32) zusammengefügt sind, und die Dichtung (40) über einem der oberen (32) und unteren (34) Teile der Hülle (33) angeformt oder mit diesem bi-injiziert wird

5. Behälter (1) nach einem der Ansprüche 1 bis 4, wobei wobei die Hülle (33) einen oberen Teil (32) und einen unteren Teil (34) umfasst, die am oberen Teil (32) zusammengefügt sind, wobei der obere Teil (32) und der untere Teil (34) eine Mittelnabe (32c) und eine zusätzliche Welle (34c) umfassen, die angepasst ist, um mit der Mittelnabe (32c) zusammenzuwirken, um den unteren Teil (34) mit dem oberen Teil (32) zusammenzufügen.

6. Behälter (1) nach Anspruch 5, umfassend ferner eine Kugelverbindung (R) zwischen dem Deckel (20) und dem oberen Teil (32) des Kissens (30) oder zwischen dem oberen Teil des Kissens (32) und dem unteren Teil des Kissens (34).

7. Behälter (1) nach einem der Ansprüche 1 bis 6, wobei die Basis ein Ansatzstück (12) umfasst, das eine Innenwand (12a) aufweist, und die Dichtung (40) auf dem Umfang der Hülle (33) angeordnet ist und den Druck auf die Innenseite des Ansatzstücks (12) ausübt.

8. Behälter nach Anspruch 7, wobei die Innenwand (12a) des Ansatzstücks (12) die Form einer Schulter (12c) hat.

9. Behälter (1) nach einem der Ansprüche 1 bis 8, wobei die Basis ein Ansatzstück (12) umfasst, das einen oberen Rand (12b) aufweist, und die Abdichtung (40) auf einer Innenseite der Hülle (33) angeordnet ist und den Druck auf den oberen Rand (12b) des Ansatzstücks (12) ausübt.

10. Behälter (1) nach Anspruch 9, wobei das Kissen (30) einen unteren Teil (34) umfasst, der aus einer Platte (34a) und einer Kante (34e) gebildet ist, die sich entlang des Umfangs der Platte (34a) erstreckt und von diesem durch einen Durchgang (38) getrennt ist, der dazu bestimmt ist, die Dichtung (40) aufzunehmen.

11. Behälter (1) nach Anspruch 10, wobei die Dichtung (40) die Form eines omegaförmigen Kanals (40a) aufweist, dessen Arme (40a') jeweils an der Kante (34e) bzw. an der Platte (34a) befestigt sind, während sich die Basis (40a") in Richtung des oberen Rands (12b) des Ansatzstücks (12), das die Schulter bildet, erstreckt.

12. Behälter (1) nach Anspruch 11, wobei die Dichtung (40) ferner eine elastische Lippe (40b) umfasst, die sich von der Dichtung (40) radial nach außen erstreckt, die angepasst ist, um mit dem oberen Rand (12c) in seitlichen Kontakt zu kommen, um über den gesamten Durchmesser eine Dichtheit mit der Wanne (1) zu gewährleisten.

13. Verfahren zur Herstellung eines Behälters nach einem der Ansprüche 1 bis 12, **dadurch gekennzeichnet, dass** es die folgenden Schritte umfasst:
- Bereitstellen der Basis (10) und des Deckels (20) des Behälters (1),
- Herstellen des Kissens (30),
- Befestigen des Kissens (30) auf dem Deckel (20) und
- Befestigen des Deckels (20) auf der Basis (10).

14. Verfahren zur Herstellung nach Anspruch 13, wobei die Hülle (33) einen oberen Teil (32), einen unteren Teil (34) und eine Dichtung (40) aufweist, und das Verfahren ferner einen Schritt zum Zusammenfügen des oberen Teils (32) mit dem unteren Teil (34) und der Dichtung (40) umfasst, um das Fluid (36) in dem dichten Behälter (35) einzuschließen.

## Claims

1. Container (1), such as a tub for a cosmetic product (5), comprising
- a base (10);
- a lid (20), arranged so as to be closed on the base (10); and
- a deformable pad (30) disposed between the base (10) and the lid (20);
said pad (30) comprising a casing (33) and a seal (40) forming an enclosure (35), as well as a fluid (36) contained in the enclosure (35), said seal being made from a deformable resilient material, **characterised in that**
said enclosure (35) is leaktight, and the pad (30) is arranged so as to apply a load to the base (10) via the seal (40) when the lid (20) is closed on the base (10).

2. Container (1) according to claim 1, wherein the fluid (36) is at a pressure greater than or equal to atmospheric pressure.

3. Container (1) according to one of claims 1 and 2, wherein the seal (40) is made of a deformable resilient material, in particular a thermoplastic elastomer, styrene-ethylene-butadiene-styrene (SEBS) or silicone.

4. Container (1) according to one of claims 1 to 3, wherein the casing (33) comprises an upper part (32) and a lower part (34) joined to the upper part (32), and the seal (40) is overmoulded onto either the upper (32) or lower (34) part of the casing (33) or is bi-injected therewith.

5. Container (1) according to one of claims 1 to 4, wherein the casing (33) comprises an upper part (32) and a lower part (34) joined to the upper part (32), the upper part (32) and the lower part (34) comprising a central hub (32c) and a complementary shaft (34c) adapted to cooperate with the central hub (32c) in order to join the lower part (34) to the upper part (32).

6. Container (1) according to claim 5, further comprising a swivel joint (R) between the lid (20) and the upper part (32) of the pad (30) or between the upper part (32) of the pad and the lower part (34) of the pad.

7. Container (1) according to one of claims 1 to 6, wherein the base comprises a mouth (12) with an internal wall (12a), and the seal (40) is disposed at the periphery of the casing (33) and applies the load to the inner face of the mouth (12).

8. Container (1) according to claim 7, wherein the inner wall (12a) of the mouth (12) is in the shape of a shoulder (12c).

9. Container (1) according to one of claims 1 to 8, wherein the base comprises a mouth (12) having an upper rim (12b), and the seal (40) is disposed on a lower face of the casing (33) and applies the load to the upper rim (12b) of the mouth (12).

10. Container (1) according to claim 9, wherein the pad (30) comprises a lower part (34) formed by a plate (34a) and a border (34e) running along the periphery of the plate (34a), and separated therefrom by a traversing passage (38) intended to accommodate the seal (40).

11. Container (1) according to claim 10, wherein the seal (40) is in the form of an omega-shaped channel (40a), whose arms (40a') are fixed to the border (34e) and to the plate (34a), respectively, while the base (40a") extends towards the upper rim (12b) of the mouth (12) forming a shoulder.

12. Container (1) according to claim 11, wherein the seal (40) further comprises a resilient lip (40b) extending radially outwards from the seal (40), adapted to come into lateral contact with the upper rim (12c) in such a way as to provide a diametric seal with the tub (1).

13. Method for manufacturing a container according to one of claims 1 to 12, **characterised in that** it comprises the following steps:
- providing the base (10) and the lid (20) of the container (1);
- manufacturing the pad (30),
- fixing the pad (30) to the lid (20) and
- fixing the lid (20) to the base (10).

14. Method for manufacture according to claim 13, wherein the casing (33) comprises an upper part (32), a lower part (34) and a seal (40), and the method further comprises a step of assembling the upper part (32) with the lower part (34) and the seal (40) so as to enclose the fluid (36) in the sealed enclosure (35).
